# EUROPÄISCHE PATENTSCHRIFT

(11) **EP 1 965 127 B1**
(45) Veröffentlichungstag und Bekanntmachung des Hinweises auf die Patenterteilung: **13.08.2014**
(21) Anmeldenummer: 08003705.4
(22) Anmeldetag: 28.02.2008
(51) Int. Cl.: F21V 15/01, F21V 15/02, F21V 25/00, F21V 17/04, F21V 17/06, H01R 33/00

(54) **Schutzvorrichtung für eine Leuchte**
Protection device for a light
Dispositif de protection pour une lampe

(30) Priorität: 28.02.2007 DE 102007009733; 29.06.2007 DE 102007030115
(43) Veröffentlichungstag der Anmeldung: 03.09.2008
(73) Patentinhaber: Siteco Beleuchtungstechnik GmbH, 83301 Traunreut (DE)
(72) Erfinder: Zahnbrecher, Helmut, 83349 Palling (DE); Niedermaier, Ludwig, 83123 Amerang (DE)
(74) Vertreter: Schohe, Stefan

(56) Entgegenhaltungen:
- DE-A1- 4 324 225
- DE-A1- 19 714 860
- DE-C1- 19 522 719

## Beschreibung

Die Erfindung betrifft eine Schutzvorrichtung für eine Leuchte, insbesondere eine Schutzvorrichtung, um eine Gefährdung durch eine unbeabsichtigte Berührung von elektrisch beaufschlagten Komponenten einer Leuchte zu verhindern.

Bei Leuchten mit offenliegenden Leuchtmitteln besteht eine Gefahr für den Benutzer, mit elektrisch beaufschlagten Komponenten insbesondere in dem Bereich zwischen dem Leuchtmittel und der leuchtenseitigen Fassung in Berührung zu kommen. Aus technischen Gründen läßt sich der Spalt zwischen Leuchtmittel und Fassung nicht so schmal ausführen (beispielsweise größer als 1 mm), um ausschließen zu können, daß kein Fremdkörper in diesen Spalt gelangt. Insbesondere bei Arbeitsplatzleuchten könnten z.B. Metallspäne oder Holzspäne mit den elektrischen Kontakten in der Fassung bzw. an dem Leuchtmittel in Berührung kommen.

Beispielsweise fordert die Leuchtenschutzklassifizierung IP 40 ein Gehäuse, welches das Eindringen mit einem gradlinigen Draht von 1 mm Durchmesser zwischen Lampenende und Fassung verhindert.

Aus dem Stand der Technik sind Leuchten bekannt, die diese Schutzklasse oder noch höhere Schutzklassen verfüllen. Insbesondere sind Leuchten bekannt, die gegen eindringenden Staub oder Feuchtigkeit geschützt sind. Die Schutzvorrichtungen sind jedoch verhältnismäßig aufwendig zu montieren und erfordern darüber hinaus eine speziell für den entsprechenden Schutz angepaßte Leuchte.

DE 197 14 860 A 1 offenbart eine Lampenfassung mit einer Schutzeinrichtung gegen das Eindringen von Partikeln. Die Schutzeinrichtung deckt im Wesentlichen nur den Bereich zwischen der Lampenfassung und einem röhrenförmigen Leuchtmittel ab. Die Schutzeinrichtung ist mit einer Steckverbindung an einer Lampenfassung montiert und erstreckt sich über den gesamten Umfang des Spaltes zwischen der Lampenfassung und der Lampe.

DE 43 24 225 A1 offenbart eine Schutzhülse, die auf eine röhrenförmige Leuchtstofflampe verschiebbar aufgeschoben wird. Die Schutzhülse kann bei montiertem Leuchtmittel mit einem Ausschnitt über eine Lampenfassung geschoben werden, um den Grenzbereich zwischen der Leuchtstofflampe und der Lampenfassung gegen das Eindringen von Staub zu schützen. Gemäß einem anderen Beispiel in der Druckschrift ist eine Schutzvorrichtung bekannt, die aus zwei Hälften zusammengesetzt ist und mit einer Steckverbindung verbunden wird, um die Schutzvorrichtung auf der Leuchtstofflampe und der Lampenfassung zu montieren.

Aufgabe der vorliegenden Erfindung ist es, vorhandene Leuchten durch eine einfache bauliche Maßnahme vor dem Eindringen von Fremdkörpern zu schützen. Insbesondere ist es wünschenswert, eine bekannte Leuchte wenigstens entsprechend der Leuchtenklassifizierung IP 40 zu schützen.

Die Aufgabe wird durch eine Schutzvorrichtung nach Anspruch 1 für eine Leuchte mit wenigstens einem Leuchtmittel, das in wenigstens einer Fassung der Leuchte elektrisch anschließbar ist, gelöst. Die Schutzvorrichtung umfaßt eine Abdeckkappe, die auf das Leuchtmittel und/oder auf die Fassung aufsteckbar ist, mit einem ersten Teilbereich, der wenigstens ein Teil des Umfangs des Leuchtmittels umgibt, und einem zweiten Teilbereich, der wenigstens einen Teil des Umfangs der Fassung umgibt, wobei der erste und der zweite Teilbereich so miteinander verbunden sind, daß ein Spalt zwischen dem Leuchtmittel und der Lampenfassung wenigstens über einen Teil seines Umfangs abgedeckt ist. Durch die Abdeckung des Spalts zwischen dem

Leuchtmittel und der Fassung läßt sich das Eindringen von Fremdkörpern wirksam verhindern. Die Schutzvorrichtung hat aber noch weitere Vorzüge gegenüber den baulich sehr viel aufwendigeren Konstruktionen aus dem Stand der Technik. Insbesondere läßt sich die Abdeckkappe auf das bereits in der Fassung montierte Leuchtmittel einfach nachträglich aufstecken, ohne daß eine Demontage des Leuchtmittels dazu erforderlich ist.

Insbesondere kann die Abdeckkappe der Schutzvorrichtung auf bereits vorhandene Leuchtmittel und Fassungen abgestimmt werden, so daß auch ein nachträgliches Anbringen der Schutzvorrichtung an Altleuchten möglich ist, d.h. es sind Abdeckkappen vorgesehen, die auf bereits vorhandene Leuchtmittel bzw. auf die leuchtenseitig vorhandenen Fassungen aufgesteckt werden können. Insbesondere sind Leuchtstoffröhren, etwa wie T5, T8 oder T12-Lampen (Rohrdurchmesser 16 mm, 26 mm bzw. 32 mm) und deren entsprechende Fassungen berücksichtigt. Die Vorrichtung kann jedoch auch bei einseitig gesockelten Leuchtmitteln, wie beispielsweise bei Kompaktleuchtstoffröhren, angewandt werden.

Gemäß der vorliegenden Erfindung definiert die zum Leuchtmittel gewandte Innenfläche des ersten Teilbereichs in einem Querschnitt senkrecht zu einer Leuchtmittellängsachse einen Teilkreis. Der Teilkreis kann sich insbesondere über 180° oder mehr erstrecken. Um ein Aufstecken der Abdeckkappe bei bereits in der Fassung montierten Leuchtmitteln zu ermöglichen, ist bei dieser Ausführungsform jedoch die Innenfläche des ersten Teilbereichs im Querschnitt nicht als Vollkreis ausgebildet.

Gemäß einer bevorzugten Ausführungsform ist der erste Teilbereich elastisch verformbar, um im montierten Zustand der Abdeckkappe eine Klemmkraft auf das Leuchtmittel aufzubringen. In dieser Ausführungsform kann die Abdeckkappe kraftschlüssig an dem Leuchtmittel gehalten werden. Ein Kraftschluß mit der Fassung ist bei dieser Ausführungsform nicht notwendig, kann jedoch zusätzlich auch vorgesehen sein. Alternativ kann ein Kraftschluß nur auf die Fassung ausgeübt werden.

Gemäß einer Ausführungsform weist der erste Teilbereich zwei Flügel auf, die sich im montierten Zustand der Abdeckkappe von dem Leuchtmittel weg erstrecken. Insbesondere können die Flügel im montierten Zustand an einem dem Leuchtmittel benachbarten Teil des Leuchtengehäuses angrenzen. Auf diese Weise wird der Spalt zwischen Leuchtmittel und Fassung für den gesamten Umfang abgedeckt, auch wenn sich die Innenfläche des ersten Teilbereichs nicht vollständig um das Leuchtmittel erstreckt. Ferner können die Flügel mit der Hand oder einem Werkzeug gegriffen werden, um zum Abziehen der Abdeckkappe von dem Leuchtmittel, den ersten Teilbereich entgegen der elastischen Kraft aufzubiegen. Auf diese Weise läßt sich die Abdeckkappe leicht von dem Leuchtmittel abnehmen, um beispielsweise ein defektes Leuchtmittel auszutauschen.

Nach einer bevorzugten Weiterbildung der vorhergehend genannten Ausführungsform sind die Flügel mit jeweils einer Aussparung versehen, die im montierten Zustand der Abdeckkappe an einem Sockel der Fassung angrenzen. Gegebenenfalls können auch andere Aussparungen vorgesehen sein, um ein formschlüssiges Anliegen der Flügel an der Leuchte bzw. an der Fassung der Leuchte zu ermöglichen.

Der zweite Teilbereich der Abdeckkappe weist gemäß einer bevorzugten Ausführungsform eine im montierten Zustand zur Fassung weisende Innenfläche auf, die in einem Querschnitt senkrecht zu einer Leuchtmittellängsachse U-förmig ist. Vorzugsweise weist die Innenfläche die gleiche Form auf wie der Umriß der leuchtenseitigen Fassung. Die Innenfläche des zweiten Teilbereichs kann formschlüssig an der Außenseite des Sockels anliegen. Es kann jedoch auch ein Spalt, vorzugsweise weniger als 2 mm Breite, gebildet sein. Auf diese Weise wird der Spalt zwischen dem Leuchtmittel und der Fassung auch aus der Richtung der Fassung abgedeckt, um ein Eindringen von Fremdkörpern zu verhindern.

Gemäß einer bevorzugten Ausführungsform weist die Abdeckkappe auf den zur Fassung und/oder den zum Leuchtmittel weisenden Innenflächen ein oder mehrere Formschlußelemente auf, die mit Erhebungen oder Vertiefungen auf der Außenseite der Fassung oder des Leuchtmittels formschlüssig zusammenwirken, um ein axiales Verschieben der Abdeckkappe entlang der Leuchtmittellängsachse zu verhindern. Insbesondere kann das Verschieben in eine Richtung oder in beiden Richtungen entlang der Leuchtmittellängsachse verhindert werden. Diese Sicherung kann zusätzlich zu der Klemmwirkung der Abdeckkappe auf das Leuchtmittel oder die Fassung ein unbeabsichtigtes Verschieben der Abdeckkappe verhindern. Insbesondere kann durch die Klemmwirkung der Abdeckkappe und/oder durch weitere Formschlußelemente, wie vorhergehend beschrieben, die Abdeckkappe bis zu einer maximalen Abzugskraft von 1 Newton gehalten werden. Diese Abzugskraft ermöglicht einen wirksamen Schutz gegen unbeabsichtigte Berührung durch Fremdkörper, erlaubt es aber dennoch, die Kappe leicht von Hand abzuziehen, beispielsweise um das Leuchtmittel auszutauschen.

Gemäß einer bevorzugten Ausführungsform bildet die zum Leuchtmittel weisende Innenfläche des ersten Teilbereichs gegenüber der zur Fassung weisenden Innenfläche des zweiten Teilbereichs in einer Querschnittsebene, in der die Leuchtmittellängsachse liegt, eine Stufe. Die Stufe kann formschlüssig an dem Übergang zwischen Leuchtmittel und Fassung anliegen. Auf diese Weise wird ein Verschieben der Abdeckkappe entlang der Leuchtmittellängsachse in wenigstens einer Richtung blockiert.

Gemäß einer weiteren bevorzugten Ausführungsform ist auf der zur Fassung weisenden Innenfläche des zweiten Teilbereichs ein Vorsprung vorgesehen, der in eine entsprechende Nut in einer Lampenfassung eingreifen kann. Bei Fassungen für Leuchtstoffröhren ist in der Regel ohnehin eine solche Nut an der Fassung vorhanden, um die elektrisch vorstehenden Kontakte der Leuchtstoffröhre seitlich in die Fassung einzuschieben. Diese Nut kann auch zum Sichern der Abdeckkappe benutzt werden. Der auf der Innenfläche der Abdeckkappe vorgesehene Vorsprung im zweiten Teilbereich braucht nur in Größe und Form auf die Nut oder Nuten bekannter Fassungen abgestimmt zu werden. Der Vorsprung verhindert durch den Formschluß mit der Nut ein Verschieben der Abdeckkappe in Längsrichtung des Leuchtmittels in beiden Richtungen. Da sich der Vorsprung auf der Innenfläche der Abdeckkappe in radialer Richtung zur Leuchtmittellängsachse erstreckt, kann trotz des Formschlusses die Abdeckkappe leicht in radialer Richtung von dem Leuchtmittel bzw. der Fassung abgezogen werden.

Eine bevorzugte Ausführungsform der Schutzvorrichtung wird nachfolgend anhand der beigefügten Figuren beschrieben.
- Figur 1: zeigt eine perspektivische Ansicht einer Abdeckkappe.
- Figur 2: zeigt eine Aufsicht der Abdeckkappe nach Figur 1, wobei die Blickrichtung der Leuchtmittellängsachse entspricht.
- Figur 3: zeigt eine Seitenansicht der Abdeckkappe.
- Figur 4: zeigt in einer Teilansicht eine perspektivische Darstellung einer Leuchte mit Leuchtstofflampe, wobei die Abdeckkappe gemäß Figur 1 über den Sockel bzw. das Ende der Leuchtstoffröhre aufgesteckt ist.
- Figur 5: zeigt eine Schnittdarstellung der Figur 4 in einem Querschnitt parallel zur Leuchtmittellängsachse.
- Figur 6: zeigt eine perspektivische Ansicht einer weiteren Ausführungsform einer Abdeckkappe.
- Figur 7: zeigt eine Seitenansicht der Abdeckkappe nach Figur 6.

Die Schutzvorrichtung der vorliegenden Erfindung besteht in der einfachsten Ausführungsform aus einer einzelnen Abdeckkappe 2 für jede Fassung der Leuchte. Wie in der perspektivischen Darstellung der Figur 1 gezeigt, umfaßt die Abdeckkappe 2 im wesentlichen zwei Teilbereiche. Der erste Teilbereich 4 besitzt eine Innenfläche 5, die in einem Querschnitt senkrecht zur Längserstreckung der Abdeckkappe 2 die Form eines Teilkreises definiert. Die Innenfläche 5 ist so bemessen, daß sie formschlüssig an der Außenseite einer Leuchtstofflampe anliegen kann, wie beispielsweise in Figur 5 gezeigt ist. Der Teilkreis erstreckt sich dabei um mehr als 180°, ist jedoch nicht vollständig geschlossen. Da der erste Teilbereich 4 elastisch verformbar ist, läßt er sich durch Aufbiegen auf ein zylindrisches Leuchtmittel 10 aufstecken.

An dem ersten Teilbereich 4 sind ferner zwei Flügel 8 vorgesehen, die sich im montierten Zustand der Abdeckkappe 2 von dem Leuchtmittel 10 weg erstrecken. Wie in der Figur 4 gezeigt ist, schließen die Außenränder der Flügel 8 im montierten Zustand bündig an der Leuchte an. Dazu ist ein Ausschnitt 9 in jedem der Flügel vorgesehen, der in der Form entsprechend eines Sockels 12 der leuchtenseitigen Fassung gebildet ist.

Ein zweiter Teilbereich 6 der Abdeckkappe 2 umgibt im montierten Zustand die leuchtenseitige Fassung 11. Die Innenfläche 7 des zweiten Teilbereichs 6 ist etwa U-förmig ausgebildet, wie beispielsweise in der Aufsicht der Figur 2 zu sehen ist. Diese Form entspricht etwa der Außenkontur einer standardmäßig eingesetzten Fassung für Leuchtstofflampen. Wie in der Figur 2 gezeigt ist, ist die Innenfläche 7 nicht exakt U-förmig geformt, sondern ist an den Seitenteilen etwas nach außen versetzt, so daß die Teilbereiche 4 und 6 nur über einen vergleichsweise kurzen Radius miteinander verbunden sind. Dies ermöglicht die elastische Bewegung des ersten Teilbereichs 4 zum Aufstecken und Abziehen der Abdeckhülse auf das Leuchtmittel 10.

Die nach außen versetzten Seitenteile des Teilbereichs 6 stehen etwa 3 mm über den ersten Teilbereich 4 über. Das Überstehen von Abschnitten des zweiten Teilbereichs 6 über den ersten Teilbereich 4, z.B. mit 1 mm bis 5 mm, ist bevorzugt, um das Eindringen von Fremdkörpern in dem Bereich zu verhindern, an dem der erste Teilbereich 4 und der zweite Teilbereich 6 nicht miteinander verbunden sind.

Wie in der Figur 2 und 5 gezeigt ist, weist die Innenfläche 7 des zweiten Teilbereichs 6 einen Vorsprung 14 auf, der radial zur Leuchtmittellängsachse nach innen weist. Im montierten Zustand greift der Vorsprung 14 in eine Nut der Fassung 11 ein. Es handelt sich dabei um die Nut, die in der Fassung für derartige Leuchtstoffröhren ohnehin vorgesehen ist, um die hervorstehenden elektrischen Anschlußkontakte (nicht gezeigt) des Leuchtmittels seitlich in die Fassung einzuführen. Der Vorsprung 14 greift formschlüssig in diese Nut ein, so daß eine axiale Bewegung der Abdeckhülse 2 entlang der Leuchtmittellängsrichtung in beiden Richtungen blockiert wird.

Die vorhergehend beschriebene Ausführungsform der Abdeckkappe ist einstückig ausgebildet. Es handelt sich insbesondere um ein Kunststoffelement, beispielsweise aus einem Thermoplast. Die Kunststoffe verfügen über die notwendigen elastischen Eigenschaften, um die Abdeckkappe auf das Leuchtmittel mehrfach aufstecken und Abziehen zu können, ohne daß eine Bruchgefahr gegeben ist.

Vorzugsweise kommt die Abdeckkappe 2 bzw. der Teilbereich 4 nur mit einem Endbereich 16 des Leuchtmittels 10 in Berührung, der verstärkt ist. Dadurch wird eine Bruchgefahr des Leuchtmittels minimiert, selbst wenn verhältnismäßig starke Klemmkräfte auf das Leuchtmittel einwirken.

Die Figuren 6 und 7 zeigen eine alternative Ausführungsform einer Abdeckkappe 2. Bei dieser Abdeckkappe ist gegenüber der vorhergehend beschriebenen der erste Teilbereich 4, welcher mit dem Leuchtmittel in Berührung kommt, erheblich länger ausgeführt. Beispielsweise erstreckt sich ausgehend von dem an der Fassung anliegenden Teilbereich 6 der Teilbereich 4 über 10 mm bis 75 mm in Längsrichtung des Leuchtmittels. Ferner ist bei dieser Ausführungsform der Verbindungsbereich zwischen dem Teilbereich 6 und dem Teilbereich 4 vollständig geschlossen.

Der durch die Innenseite 5 festgelegte Querschnitt des Teilbereichs 4 ist auf den Querschnitt einer T5-Leuchtstofflampe abgestimmt. Dieser Lampentyp weist im Querschnitt einen Durchmesser von 16 mm auf. Eine besondere Eigenschaft dieser Leuchtstofflampen ist eine sogenannte Kühlstelle oder Kaltfuß ("cold spot") in der Lampe, welche einen konstruktiv definierten Punkt in der Lampe bildet, an dem Quecksilber im Betrieb der Lampe kondensieren kann. Einzelheiten zu derartigen Lampen sind beispielsweise in der Offenlegungsschrift DE 101 20 667 A1 offenbart, dessen Offenbarungsgehalt bezüglich der Einzelheiten des Leuchtmittels und dessen optimale Betriebstemperatur hierin im Wege der Bezugnahme aufgenommen wird. Bei einer für die optimale Betriebstemperatur zu kühlen Umgebung der Lampe verringert sich deren Lichtabgabe, weil ein zu hoher Anteil des in der Lampe enthaltenen Quecksilbers kondensiert.

Die Abdeckkappe der Figuren 6 und 7 ist speziell für den Betrieb von Lampen in einer Umgebung konstruiert, die eine für die optimale Lichtabgabe der Lampe zu geringe Temperatur aufweist. Durch den Teilbereich 4 wird der Bereich der Kaltstelle der T5-Lampe auf einer höheren Temperatur gehalten, so daß sich - im thermischen Gleichgewicht - eine höhere Betriebstemperatur im Bereich der Kaltfußstelle der T5-Lampe einstellt. Dies hat einen höheren Lichtstrom der Lampe und damit einen hohen Wirkungsgrad der Leuchte zur Folge. Dieser Effekt kann abhängig von der Umgebungstemperatur bereits bei der Ausführungsform einer Abdeckkappe mit einem kürzeren Teilbereich 4 entsprechend der Figuren 1 bis 5 eintreten. Durch den verlängerten Teilbereich 4, wie in der Ausführungsform nach den Figuren 6 und 7, wurde dieser Effekt noch erhöht. Insbesondere kann die Länge des Teilbereichs 4 abhängig von der Umgebungstemperatur der Lampe, optimiert werden. Besonders bevorzugte Längen des Teilbereichs 4 sind beispielsweise 12 mm bis 40 mm.

Weitere alternative Ausführungsformen der vorhergehend beschriebenen Sicherungsvorrichtung sind berücksichtigt. Beispielsweise kann die Abdeckkappe für andere Leuchtmittelformen als die gezeigte zylindrische Form konstruiert sein. Bei einseitig gesockelten Kompaktleuchtstofflampen ist der zu schützende Bereich beispielsweise im Querschnitt oval ausgebildet.

### Bezugszeichenliste:

- 2: Abdeckkappe
- 4: Erster Teilbereich
- **5**: **Innenfläche**
- 6: Zweiter Teilbereich
- 7: Innenfläche
- 8: Flügel
- 9: Ausschnitt
- 10: Leuchtmittel
- 11: Fassung
- 12: Sockel der Fassung
- 14: Vorsprung
- 16: Endbereich des Leuchtmittels

## Patentansprüche

1. Schutzvorrichtung für eine Leuchte mit wenigstens einem Leuchtmittel (10) und einer Fassung (11), an der das Leuchtmittel (10) elektrisch anschließbar ist,
einer Abdeckkappe (2), die auf das Leuchtmittel (10) und/oder auf die Lampenfassung (11) aufsteckbar ist,
mit einem ersten Teilbereich (4), der wenigstens einen Teil des Umfangs des Leuchtmittels (10) umgibt, und
mit einem zweiten Teilbereich (6), der wenigstens einen Teil des Umfangs der Fassung (11) umgibt,
wobei der erste und der zweite Teilbereich (4, 6) verbunden sind, so dass ein Spalt zwischen dem Leuchtmittel (10) und der Fassung (11) wenigstens über einen Teil seines Umfangs abgedeckt ist, **dadurch gekennzeichnet, dass** eine zum Leuchtmittel gewandte Innenfläche (5) des ersten Teilbereichs (4) in einem Querschnitt senkrecht zu einer Leuchtenmittellängsachse einen Teilkreis definiert, um ein Aufstecken der Abdeckkappe (2) bei bereits in der Fassung (11) montiertem Leuchtmittel (10) zu ermöglichen.

2. Schutzvorrichtung nach Anspruch 1, wobei sich der Teilkreis über 180° oder mehr erstreckt.

3. Schutzvorrichtung nach einem der vorhergehenden Ansprüche, wobei der erste und/oder zweite Teilbereich (4, 6) elastisch verformbar ist, um im montierten Zustand der Abdeckkappe eine Klemmkraft auf das Leuchtmittel (10) bzw. auf die Fassung (11) aufzubringen.

4. Schutzvorrichtung nach einem der vorhergehenden Ansprüche, wobei der erste Teilbereich (4) zwei Flügel (8) aufweist, die sich im montierten Zustand der Abdeckkappe (2) von dem Leuchtmittel (10) weg erstrecken.

5. Schutzvorrichtung nach Anspruch 4, wobei die Flügel jeweils eine Aussparung (9) aufweisen, die im montierten Zustand der Abdeckkappe (2) an einem Sockel (12) der Fassung (11) angrenzen.

6. Schutzvorrichtung nach einem der vorhergehenden Ansprüche, wobei der zweite Teilbereich (6) auf eine zur Fassung weisende Innenfläche (7) in einem Querschnitt senkrecht zu einer Leuchtenmittellängsachse U-förmig ist.

7. Schutzvorrichtung nach einem der vorhergehenden Ansprüche, wobei die Abdeckkappe (2) auf einer zur Fassung (11) und/oder einer zum Leuchtmittel (10) weisenden Innenfläche (5, 7) ein oder mehrere Formschlusselemente (14) aufweist, die mit Formschlusselementen der Fassung (11) bzw. des Leuchtmittels zusammenwirken, um ein axiales Verschieben der Abdeckkappe (2) entlang einer Leuchtenmittellängsachse in einer oder in beiden Richtungen zu verhindern.

8. Schutzvorrichtung nach einem der vorhergehenden Ansprüche, wobei die zum Leuchtmittel (10) weisende Innenfläche (5) des ersten Teilbereichs (4) gegenüber der zur Fassung (11) weisenden Innenfläche (7) des zweiten Teilbereichs (6) in einer Querschnittsebene, in der die Leuchtmittellängsachse liegt, eine Stufe definieren.

9. Schutzvorrichtung nach einem der vorhergehenden Ansprüche, wobei der zweite Teilbereich auf der zur Fassung weisenden Innenfläche (7) einen Vorsprung (14) aufweist, der in eine Nut der Lampenfassung eingreifen kann.

10. Schutzvorrichtung nach einem der vorhergehenden Ansprüche, wobei der erste Teilbereich (4) eine Länge in Richtung der Längsachse des Leuchtmittels zwischen 10mm, bis 75mm, besonders bevorzugt zwischen 12mm und 40mm aufweist.

## Claims

1. Protection device for a light with at least one illuminant (10) and a holder (11), on which the illuminant (10) can be electrically connected, a protective cap (2), which can be attached on the illuminant (10) and / or on the light holder (11), with a first partition (4), which surrounds at least one part of the peripheral of the illuminant (10), and with a second partition (6) which surrounds at least one part of the peripheral of the holder (11), wherein the first and the second partitions (4, 6) are connected, so that a gap between the illuminant (10) and the holder (11) is covered at least over one part of its peripheral, **characterised in that** an inner surface (5) of the first partition (4) turned towards the illuminant in a cross-section perpendicular to a longitudinal axis of the illuminant defines a pitch circle, to allow the protective cap (2) to be attached when the illuminant (10) is already fitted in the holder (11).

2. Protection device according to claim 1, wherein the pitch circle extends over 180° or more.

3. Protection device according to one of the previous claims, wherein the first and / or second partitions (4, 6) can be elastically deformed, in order to apply a clamping force on the illuminant (10) or on the holder (11) with the protective cap in its fitted state.

4. Protection device according to one of the previous claims, wherein the first partition (4) has two wings (8) which extend away from the illuminant (10) with the protective cap (2) in its fitted state.

5. Protection device according to claim 4, wherein the wings each have a recess (9) which, with the protective cap (2) in its fitted state, are adjacent to a base (12) of the holder (11).

6. Protection device according to one of the previous claims, wherein the second partition (6) on an inner surface (7) facing the holder is U-shaped in a cross-section perpendicular to a longitudinal axis of the illuminant.

7. Protection device according to one of the previous claims, wherein the protective cap (2) on an inner surface (5, 7) facing the holder (11) and / or on an inner surface facing the illuminant (10) has one or more tight-fitting elements (14), which interact with tight-fitting elements of the holder (11) or of the illuminant, to prevent an axial shifting of the protective cap (2) along a longitudinal axis of the illuminant in one or both directions.

8. Protection device according to one of the previous claims, wherein the inner surface (5) of the first partition (4) facing the illuminant (10) defines a step relative to the inner surface (7) of the second partition (6) facing the holder (11) on a cross-sectional plane on which the longitudinal axis of the illuminant lies.

9. Protection device according to one of the previous claims, wherein on the inner surface (7) facing the holder, the second partition has a projection (14) which can engage in a groove on the light holder.

10. Protection device according to one of the previous claims, wherein the first partition (4) has a length in the direction of the longitudinal axis of the illuminant of between 10 mm and 75 mm, particularly preferably between 12 mm and 40 mm.

## Revendications

1. Dispositif de protection pour une lampe comprenant au moins un moyen d'éclairage (10) et une monture (11) à laquelle le moyen d'éclairage (10) peut être raccordé électriquement,
un capot de couverture (2) qui peut être emboîté sur le moyen d'éclairage (10) et/ou sur la monture (11) de la lampe,
ayant une première zone partielle (4) qui entoure au moins une partie du périmètre du moyen d'éclairage (10), et
ayant une deuxième zone partielle (6) qui entoure au moins une partie du périmètre de la monture (11),
étant entendu que les première et deuxième zones partielles (4, 6) sont reliées de telle sorte qu'une fente entre le moyen d'éclairage (10) et la monture (11) est recouverte au moins sur une partie de son périmètre, **caractérisé en ce qu'**une face intérieure (5) de la première zone partielle (4) dirigée vers le moyen d'éclairage définit, dans une section perpendiculaire à un axe longitudinal du moyen d'éclairage, un cercle partiel afin de permettre un emboîtement du capot de couverture (2) lorsque le moyen d'éclairage (10) est déjà installé dans la monture (11).

2. Dispositif de protection selon la revendication 1, dans lequel le cercle partie s'étend sur 180° ou plus.

3. Dispositif de protection selon l'une des revendications précédentes, dans lequel la première et/ou la deuxième zone partielle (4, 6) peut être déformée de façon élastique afin d'exercer, dans la position montée du capot de couverture, une force de serrage sur le moyen d'éclairage (10) ou sur la monture (11).

4. Dispositif de protection selon l'une des revendications précédentes, dans lequel la première zone partielle (4) présente deux ailes (8) qui, dans la position montée du capot de couverture (2), s'étendent à l'opposé du moyen d'éclairage (10).

5. Dispositif de protection selon la revendication 4, dans lequel les ailes présentent chacune un évidement (9) qui, dans la position montée du capot de couverture (2), est adjacent à un socle (12) de la monture (11).

6. Dispositif de protection selon l'une des revendications précédentes, dans lequel la deuxième zone partielle (6) est réalisée en forme de U dans une section perpendiculaire à un axe longitudinal du moyen d'éclairage sur une face intérieure (7) dirigée vers la monture.

7. Dispositif de protection selon l'une des revendications précédentes, dans lequel le capot de couverture (2) présente, sur une face intérieure (5, 7) dirigée vers la monture (11) et/ou vers le moyen d'éclairage (10), un ou plusieurs éléments de blocage mécanique (14) qui coopèrent avec des éléments de blocage mécanique de la monture (11) ou du moyen d'éclairage afin d'empêcher un déplacement axial du capot de couverture (2) le long d'un axe longitudinal du moyen d'éclairage dans une ou dans les deux directions.

8. Dispositif de protection selon l'une des revendications précédentes, dans lequel la face intérieure (5) de la première zone partielle (4) dirigée vers le moyen d'éclairage (10) définit un niveau par rapport à la face intérieure (7) de la deuxième zone partielle (6) dirigée vers la monture (11) dans un plan de coupe dans lequel se trouve l'axe longitudinal du moyen d'éclairage.

9. Dispositif de protection selon l'une des revendications précédentes, dans lequel la deuxième zone partielle présente, sur la face intérieure (7) dirigée vers la monture, une saillie (14) qui peut s'engager dans une rainure de la monture de la lampe.

10. Dispositif de protection selon l'une des revendications précédentes, dans lequel la première zone partielle (4) présente une longueur, dans la direction de l'axe longitudinal du moyen d'éclairage, comprise entre 10 mm et 75 mm, et de façon particulièrement préférée entre 12 mm et 40 mm.
